# EUROPÄISCHE PATENTSCHRIFT

(11) **EP 1 387 025 B1**
(45) Veröffentlichungstag und Bekanntmachung des Hinweises auf die Patenterteilung: **11.04.2007**
(21) Anmeldenummer: 03010708.0
(22) Anmeldetag: 13.05.2003
(51) Int. Cl.: E04H 15/28, E04B 7/16

(54) **Faltbarer Schirm zum Abdecken platzartiger Flächen**
Foldable cover for large areas
Couverture pliable pour larges surfaces

(30) Priorität: 01.08.2002 DE 20211878 U; 25.03.2003 DE 20304811 U
(43) Veröffentlichungstag der Anmeldung: 04.02.2004
(73) Patentinhaber: Liebherr-Werk Ehingen GmbH, 89584 Ehingen/Donau (DE); SL-Rasch GmbH, 70771 Leinfelden-Oberaichen (DE)
(72) Erfinder: Willim, Hans-Dieter, 89079 Ulm-Unterweiler (DE); Rasch, Bodo Dr., 70771 Leinfelden (DE); Bär, Friedrich, 88416 Ochsenhausen (DE)
(74) Vertreter: Gossel, Hans K.

(56) Entgegenhaltungen:
- DE-A- 3 600 238
- DE-A- 3 635 419
- DE-A- 4 303 678
- DE-A- 10 002 111
- DE-A- 19 541 744
- DE-U- 7 508 651
- FR-A- 799 306
- FR-E- 40 613
- GB-A- 1 233 433
- GB-A- 1 537 174
- GB-A- 2 265 165
- US-A- 5 628 416

## Beschreibung

Die Erfindung betrifft einen faltbaren Schirm zum Abdecken platzartiger Flächen und/oder zum Schutz von Menschenansammlungen, wie beispielsweise in Sportstätten, Theatern oder Verkehrsanlagen. Ein derartiger Schirm ist aus DE 3635419 A bekannt.

Aus unterschiedlichen Anlässen dienen platzartige Flächen der Versammlung von mehr oder weniger zusammengedrängten Menschen, die dann ungeschützt unter freiem Himmel stehen. Handelt es sich um Flächen, auf denen sich häufiger Menschen in großer Anzahl versammeln, besteht das Bedürfnis, diese Menschen vor Witterungseinflüssen, sei es Sonne oder Regen, zu schützen.

Aufgabe der Erfindung ist es daher, einen entfernbaren Schutz vor Witterungseinflüssen, beispielsweise Sonne oder Regen, für auf freien Plätzen in großer Anzahl stehende Personen zu schaffen.

Erfindungsgemäß wird diese Aufgabe durch einen faltbaren Schirm gemäß Patentanspruch 1.

Der erfindungsgemäße Witterungsschutz besteht aus einem auffaltbaren und zusammenklappbaren Schirm, der aufgrund seiner aus- und einteleskopierbaren Schirmarme mit einem so großen Durchmesser ausgebildet werden kann, daß er in der Lage ist, tausende von Menschen, beispielsweise vor Sonneneinstrahlung oder Regen, zu schützen.

Der erfindungsgemäße Schirm kann auch für industrielle und technische Anwendungen eingesetzt werden, beispielsweise wenn es erfoderlich ist, größere Flächen wandelbar zu überdecken.

Der erfindungsgemäße Schirm bietet nicht nur direkten Witterungsschutz vor Regen und Sonne, er ist auch geeignet, das Klima der Umgebung zu verbessern, in dem er die Strahlungsvorgänge zwischen der Erde und insbesondere der bebauten Umwelt und dem Himmel beeinflusst. Der erfindungsgemäße Schirm kann auch verwendet werden, um in kalten Nächten in Wüsten den Winterhimmel abzudekken, um ein Auskühlen des abgedeckten Orts durch Wärmeabstrahlung zu verhindern.

Nach einer bevorzugten Ausführungsform ist vorgesehen, daß die Anlenkschüsse der teleskopierbaren Schirmarme durch Gelenke mit einem den Mast einfassenden Schiebering verbunden und im Abstand von den Gelenken gelenkig mit den einen Enden von Lenkern verbunden sind, deren anderen Enden oberhalb der Gelenke an dem Mast angelenkt sind.

Zweckmäßigerweise ist dieser Schiebering von mindestens zwei einander gegenüberliegenden Hydraulikzylindern verschieblich. Vorzugsweise sind jedoch acht über den Umfang des Masts gleichmäßig verteilte Hydraulikzylinder zum Verschieben des Schieberings vorgesehen.

Zweckmäßigerweise ist der Mantel des Masts mit rinnenförmigen, auf Mantellinien verlaufenden Ausnehmungen versehen, in denen die Hydraulikzylinder liegen. Da die Hydraulikzylinder in rinnenförmigen Vertiefungen des Masts angeordnet sind, lassen sie sich einfach montieren und weiterhin sind sie zum Zwecke der Wartung gut zugänglich.

Um die Hyraulikzylinder in einfacher Weise durch Montagekräne einheben zu können, sind sie an den Austrittsseiten der Kolbenstangen und die Ausnehmungen des Masts an ihren radial innenliegenden Seiten mit kuppelbaren Gelenkteilen versehen, die nach ihrer Kupplung das Einschwenken der Hydraulikzylinder in die Ausnehmungen ermöglichen. Die Kupplungsteile können aus Gestängen und diese aufnehmenden Lagergabeln bestehen.

Zweckmäßigerweise sind die Hydraulikzylinder über an den Austrittsseiten der Kolbenstangen befindliche Kragen oder Haltestücke mit Lagern an den oberen Randbereichen der Ausnehmungen verbunden, so daß zur Verringerung der Knicklänge nur die Kolbenstangen von den Schiebekräften beaufschlagt werden.

Zweckmäßigerweise liegt der Schiebering in der ausgeschwenkten Stellung der teleskopierbaren Arme an einem Anschlag des Masts an, so daß die Hydraulikzylinder keine Haltekräfte aufzubringen brauchen.

Nach einer anderen Ausgestaltung ist vorgesehen, daß die unmittelbar an den Mast angelenkten Anlenkschüsse der teleskopierbaren Schirmarme im Abstand von dem Mast gelenkig mit Lenkern verbunden sind, die gelenkig mit einem oberhalb der Anlenkungen der Arme an dem Mast an diesem verschieblich geführten Schiebering verbunden sind. Auch dieser Schiebering ist zweckmäßigerweise durch mindestens zwei Hydraulikzylinder verschieblich. Zur Entlastung der Hydraulikzylinder kann sich der Schiebering in der ausgeschwenkten Stellung der Schirmarme wiederum auf einem Anschlag des Masts abstützen.

Nach einer bevorzugten Ausführungsform ist vorgesehen, daß aus jedem Anlenkschuß jedes Schirmarms mindestens drei Schüsse austeleskopierbar sind, die jeweils nach Lösen von Verriegelungen durch mindestens einen Hydraulikzylinder ausschiebbar und einziehbar sind, dessen Kolbenstange an dem inneren Ende des Anlenkschusses angelenkt ist und dessen Bereich der Seite, aus dem die Kolbenstange austritt, mit jedem inneren Endbereich der austeleskopierbaren Schüsse kuppelbar ist. Ein derartiges Teleskopiersystem ist beispielsweise aus EP 0 661 234 B1 bekannt.

ln weiterer Ausgestaltung der Erfindung ist vorgesehen, daß mit dem inneren austeleskopierbaren Schuß die Austrittsseite eines zweiten Hydraulikzylinders verbunden ist, dessen Kolbenstange an dem inneren Ende des Anlenkschußes angelenkt ist. Diese Ausgestaltung trägt dem Umstand Rechnung, daß nach Ausfahren der äußeren austeleskopierbaren Schüsse auf den inneren teleskopierbaren Schuß erhebliche Reibung verursachende Momente wirken und daß zum Spannen des Schirms in der völlig ausgefahrenen Stellung sämtlicher Teleskopschüsse eine zusätzliche Kraft erforderlich ist.

Nach einer anderen Ausführungsform ist vorgesehen, daß aus jedem Anlenkschuß jedes Schirmarms mindestens drei Schüsse austeleskopierbar sind, die jeweils nach Lösen von Verriegelungen durch Hydraulikzylinder ausschiebbar und einziehbar sind, daß der innere Teleskopschuß an seinem inneren Ende mit der Austrittsseite eines ersten Hydraulikzylinders kuppelbar und daß ein zweiter mehrere Zylinderstufen aufweisender Hydraulikzylinder vorgesehen ist, der aus mindestens einem in einem äußeren Zylinder geführten, für diesen einen Kolben bildenden Zylinder besteht, wobei die einen Kolben bildende Zylinderstufen und der äußere Zylinder mit ihren Randbereichen, aus denen die Kolben bzw. die Kolben bildenden Zylinder austreten, jeweils mit einem Teleskopschuß kuppelbar sind, die Kolbenstangen beider Zylinder an dem Anlenkstück des Anlenkschußes angelenkt sind und jeder Zylinder bzw. jede Zylinderstufe getrennt ansteuerbar ist. Diese Ausgestaltung ermöglicht es, gleichzeitig sämtliche teleskopierbaren Schüsse auszufahren und einzuziehen.

Zweckmäßigerweise sind die Hydraulikzylinder zum Verschieben der Teleskopschüsse in der neutralen Faser der Seiten kuppelbar.

Ein besonderes Problem beim Aufspannen des erfindungsgemäßen Schirms und bei dessen Zusammenfalten besteht darin, daß die das Schirmdach bildende Membran herabhängt und über Gebäudeteile schleifen kann. Um ein derartiges unerwünschtes Herabhängen der Membran zu vermeiden ist in weiterer Ausgestaltung der Erfindung vorgesehen, daß zum geordneten Zusammenlegen der Membran beim Einfahren der Teleschüsse die Membran an Faltpunkten fest mit Seilen verbunden ist, die über Seilrollen an den Kragen oder Rändern der Schüsse zu Festpunkten an den inneren Endbereichen der einfahrbaren Schüsse verlaufen. Durch diese Ausgestaltung läßt sich die Membran oder das das Zeltdach bildende Tuch in geordneter Form zusammenraffen, so daß sich eine gute, eng an den Mast anliegende Faltung ergibt.

Nach einer anderen Ausgestaltung ist vorgesehen, daß die Membran und die Anlenkschüsse sowie die aus diesen austeleskopierbaren Schüssen mit in Lagerbökken gelagerten Seilrollen versehen sind, über die unter Spannung stehende Seile zum ordnungsgemäßen Raffen der Membran beim Einfahren der Schüsse und Anklappen der Anlenkschüsse an den Mast und umgekehrt zum geordneten Ausbreiten der Membran laufen.

ln weiterer Ausgestaltung der Erfindung ist vorgesehen, daß jeweils ein Seil von einem Festpunkt eines jeden Anlenkschußes über Seilrollen an den Endbereichen des Anlenkschußes und der aus diesem austeleskopierbaren Schüsse und über an der Membran zwischen diesen Seilrollen gelagerten Seilrollen zick-zack-förmig über eine Seilrolle am Ende des äußeren austeleskopierbaren Schußes und eine Seilrolle am Mast zu einer Spannvorrichtung läuft. Diese Spannvorrichtung zieht jeweils beim Einfahren der Teleskopschüsse schlaff werdende Bereiche der Membran schlaufenartig ein, so daß ein geordnetes Zusammenlegen und das endgültige Zusammenlegen beim Anklappen der Anlenkschüsse an den Mast erfolgt.

Die Spannvorrichtung kann aus einem im Mast an dem Seil hängenden Gewicht oder aus hydraulischen oder elektrischen Winden bestehen, die aufgrund eines ständig wirkenden Moments die erforderliche Spannkraft erzeugen.

Zweckmäßigerweise können die Lagerböcke beim Einfahren der austeleskopierbaren Schüsse derart auf Block gefahren werden, daß die Seile weiterhin ungehindert über die Seilrollen laufen und ein- und ausgezogen werden können.

In weiterer Ausgestaltung der Erfindung ist vorgesehen, daß die Membran durch Seile an die Anlenkschüsse und austeleskopierbaren Schüsse angehängt ist. Durch die Abstimmung der Länge dieser Seile aufeinander läßt sich die Form des aufgespannten Schirms, beispielsweise in einer flachgewölbten Form, bestimmen.

Zweckmäßigerweise ist der den Mast einfassende kreisförmige Rand der Membran mit Einrichtungen zum Spannen des Randes gegenüber dem Mast versehen. Die Spanneinrichtung kann aus einem mit dem Rand der Membran verbundenen Ring bestehen, der in axialer Richtung verschieblich und mit dem Mast verriegelbar ist.

ln weiterer Ausgestaltung der Erfindung ist vorgesehen, daß an dem Mast oberhalb der Lenker Klappen angelenkt sind, die zur Abdeckung der zusammengerafften und an den Mast angelegten Membran an den Mast anklappbar sind. Diese Klappen verleihen dem zusammengeklappten Schirm ein gutes und ansehnliches Aussehen und schützen die Membran vor Witterungseinflüssen.

Zweckmäßigerweise sind an den Mast unterhalb der teleskopierbaren Schirmarme weitere Klappen angelenkt, die von unten her an die zusammengeraffte Membran anklappbar sind.

Die Klappen können durch Hydraulikzylinder verschwenkbar sein.

Zweckmäßigerweise sind zumindest einige Klappen, beispielsweise jede zweite Klappe, an ihren Rändern mit Zinken zum Erfassen der zusammengerafften Membran versehen.

Nach einer bevorzugten Ausführungsform ist vorgesehen, daß faltbare Membranen am Mast und an den Schirmarmen befestigt sind, die durch das Öffnen des Schirms automatisch gespannt werden und einen den inneren Bereich der Membran abdeckenden zweiten Schirm bilden. Dieser zentrale kleinere Schirm vermag auch zu verhindern, daß aufgrund der Anströmung des aufgespannten Schirmdaches auf dieses große Druck- und Saugkräfte wirken, die entsprechende Momente verursachen können.

ln weiterer Ausgestaltung der Erfindung ist vorgesehen, daß die Mastspitze mit einer drehbaren Plattform versehen ist, auf der ein Kran mit schwenkbarem Ausleger, z.B. ein Teleskopkran, angeordnet ist. Dieser Teleskopkran dient als Service-Kran, wenn Wartungsarbeiten, beispielsweise durch Austausch von Hydraulikzylindern, ausgeführt werden müssen.

Zur Abdeckung des Krans können an dem Mast schwenkbare Schalen vorgesehen werden, die den Kran verkleiden und dadurch das gute Bild des Schirms weder in der aufgespannten noch in der zusammengeklappten Stellung stören.

Zweckmäßigerweise sind die oberen Abdeckklappen und deren Schwenkzylinder an einem Ring angelenkt, der drehbar an dem Mast gelagert und mit einem Schwenkantrieb versehen ist. Durch die Drehbarkeit des Ringes lassen sich die austeleskopierbaren Arme und auch die in Schiebering verfahrenden Hydraulikzylinder freilegen, so daß diese für den Servicekran zugänglich sind.

Der Schwenkantrieb des Rings kann aus einem Hydraulikzylinder bestehen, da nur eine begrenzte Verdrehbarkeit erforderlich ist.

In weiterer Ausgestaltung der Erfindung ist vorgesehen, daß der Mast auf einem Drehkranz abgestützt ist. Diese Anordnung ist besonders vorteilhaft, weil es dann möglich ist, den faltbaren Schirm durch einen Montagekran nur von einer Seite her zu montieren, so daß die Montage ohne größeres Ausschwenken des Auslegers des Montagekrans erfolgen kann und der größere Bereich der von dem Schirm abzudeckenden Fläche bei der Montage unberührt bleibt.

Der Mast und/oder der Drehkranz können auf einem Sockel abgestützt sein, der auf einem Fundament ruht.

Der Einbau des Fundaments kann problematisch sein, wenn dieses nur mit vorbestimmter geringer Tiefe und innerhalb eines bestehenden Gebäudes eingebaut werden muß. Nach einer bevorzugten Ausführungsform der Erfindung ist daher vorgesehen, daß das Fundament aus einem in eine zentrale Baugrube eingesetzten Kasten besteht, von der oder von dem aus Kästen in sternförmig angrenzende rinnenförmige Baugruben vorgeschoben sind, und daß die ausgeschachteten Räume zwischen den vorgeschobenen Kästen mit Bewehrungen versehen und mit Beton verfüllt sind.

Ein Ausführungsbeispiel der Erfindung wird nachstehend anhand der Zeichnung näher erläutert. ln dieser zeigt
- Fig. 1: eine Seitenansicht des erfindungsgemäßen faltbaren Schirms, und zwar rechts von der Mittellinie des Masts in der ausgefahrenen und aufgespannten Stellung und links von der Mittellinie in seiner an den Mast angeklappten Stellung,
- Fig. 2: eine Draufsicht auf den aufgespannten Schirm,
- Fig. 3: einen Schnitt durch den an den Mast angeklappten Schirm längs der Linie lll-lll in Fig. 22,
- Fig. 4: eine erste Art der verschwenkbaren Anordnung eines Anlenkschußes eines teleskopierbaren Schirmarms an dem Mast in einer Prinzipskizze,
- Fig. 5: eine zweite Art der verschwenkbaren Anordnung eines Anlenkschußes eines Schirmarms an dem Mast in einer Prinzipskizze,
- Fig. 6: eine Seitenansicht des den Mast einfassenden Schieberings gemäß Fig. 4,
- Fig. 7: eine Draufsicht auf den Schiebering nach Fig. 6,
- Fig. 8: einen Ausschnitt des Masts im oberen Bereich einer einen Hydraulikzylinder aufnehmenden rinnenförmigen Ausnehmung,
- Fig. 9: einen Schnitt durch einen Anlenkschuß eines Schirmarms mit zwei die teleskopierbaren Schüsse verfahrenden Hydraulikzylindern,
- Fig. 10: eine Seitenansicht eines Schirmarms mit zwei ausgefahrenen Teleskopschüssen in einer Prinzipskizze,
- Fig. 11: eine schematische Darstellung der Anordnung der Hydraulikzylinder zum Ausschieben und Einziehen der teleskopierbaren Schüsse einer zweiten Ausführungsform,
- Fig. 12: einen Schnitt durch eine Seite der Turmspitze mit drehbarer Plattform zur Aufnahme eines Montagekrans und drehbarem Ring zur Anlenkung von Abdeckklappen,
- Fig. 13: die Spitze eines äußeren austeleskopierbaren Schusses eines Schirmarms mit einer Einrichtung zur Befestigung der Membran,
- Fig. 14: eine Draufsicht auf die Befestigungsvorrichtung nach Fig. 13 in gestreckter Form,
- Fig. 15: eine Prinzipskizze zur Erläuterung des ordnungsgemäßen Raffens der Membran während des Einfahrens der teleskopierbaren Schüsse,
- Fig. 16: eine Draufsicht auf die teleskopierbaren Schirmarme mit einer zweiten Einrichtung zum ordnungsgemäßen Raffen und Zusammenlegen der Membran während des Einfahrens der Schüsse,
- Fig. 17: eine Prinzipskizze zur Erläuterung des Faltens der Membran während des Einfahrens der teleskopierbaren Schüsse,
- Fig. 18: einen teilweise an den Anlenkschuß eingefahrenen teleskopierbaren Schuß,
- Fig. 19 bis Fig. 22: den faltbaren Schirm in seiner aufgespannten Stellung und in seiner an den Mast angeklappten Stellung mit zwei Zwischenstufen während des Zusammenfaltens,
- Fig. 23: einen vergrößerten Ausschnitt aus Fig. 2, der das Spannen der Membran während des Ausfahrens der teleskopierbaren Schüsse der Schirmarme durch Spannseile verdeutlicht,
- Fig. 24: einen der Fig. 3 entsprechenden Schnitt durch den an den Mast angeklappten Schirm mit die Membran abdeckenden Abdeckklappen, der die Faltung des Schirm im angeklappten Zustand verdeutlicht,
- Fig. 25: eine Draufsicht auf das Fundament des Masts und
- Fig. 26: einen Schnitt durch das Fundament und das den Mast tragende turmartige Podest.

Der faltbare Schirm weist einen zentralen Mast 1 auf, der aus einzelnen miteinander verschraubten rohrförmigen Abschnitten aus Stahlguß besteht. Der Mast 1 stützt sich über einen üblichen Drehkranz 2 auf einem turmartigen Podest 3 ab, das auf dem Fundament 4 ruht. Ein aus Stahlguß bestehender Schiebering 5 faßt den Mast 1 mit Spiel ein. Der Schiebering 5 ist in Fig. 1 jeweils zur Hälfte dargestellt, und zwar auf der rechten Seite des Masts in seiner oberen Stellung, in der sich die ausgefahrenen Schirmarme in ihrer die Membran aufspannenden Stellung befinden und auf der linken Seite in der abgesenkten Stellung, in der die Schirmarme mit eingefahrenen Schüssen an den Mast angeklappt sind.

Der Schiebering 5 wird in dem dargestellten Ausführungsbeispiel durch acht Hydraulikzylinder 6 zwischen seiner oberen und seiner unteren Stellung verfahren.

Aus jedem der acht Anlenkschüsse 7 der Schirmarme 8 sind drei teleskopierbare Schüsse 9, 10, 11 ausfahrbar.

An jedem der Anlenkschüsse 7 ist in dessen mittlerem Bereich in einem Gelenk 12 eine Strebe oder ein Lenker 13 angelenkt, dessen anderes Ende oberhalb der Schirmarme 8 in Gelenken 14 im Bereich der Turmspitze angelenkt ist. Nach dem Einfahren der teleskopierbaren Schüsse 9 bis 11 in den Anlenkschuß 7 läßt sich jeder Anlenkschuß 7 durch Verfahren des Schieberings 5 in seiner unteren Stellung in der dargestellten Weise an den Mast anklappen. Der auf der rechten Seite des Masts 1 dargestellte Anlenkschuß 7 ist mit der Bezugsziffer 7' in seiner angeklappten Stellung eingezeichnet.

Beim Einziehen der Teleskopschüsse 9 bis 11 in den Anlenkschuß 7 wird die von den Schirmarmen 8 aufgespannte Membran in geordneter Weise zusammengelegt und gefaltet, wie dies unten noch näher beschrieben wird. Befinden sich die Anlenkschüsse 7 mit den eingefahrenen teleskopierbaren Schüssen und der gefalteten Membran in ihrer an den Mast angeklappten Stellung, werden die oberen schalenförmigen Abdeckklappen 15 und die unteren Abdeckklappen 16 an den Mast angeklappt, so daß die einteleskopierten Schirmarme und die gefaltete Membran vollständig abgedeckt und gegen Witterungseinflüsse geschützt sind.

Die oberen Abdeckklappen 15 sind in Gelenken 17 an einem an der Spitze des Masts drehbaren Ring 18 angelenkt und durch Hydraulikzylinder 19 zwischen ihrer ausgeschwenkten und ihrer an den Mast angeklappten Stellung verschwenkbar.

Die unteren Klappen 16 sind zwischen mit dem Mast verbundenen Lagerwangen 20 schwenkbar gelagert und durch einen Hydraulikzylinder 21 zwischen ihrer abgeklappten und an den Turm angeklappten Stellung verschwenkbar. Die Endbereiche der oberen und unteren Abdeckklappen 15, 16 können sich in ihrer an den Mast angeklappten Stellung einander überlappen.

An der Turmspitze ist eine Plattform 24 drehbar gelagert, auf der ein üblicher Teleskopkran 22 angeordnet ist. Der schwenkbare und eingefahrene Ausleger dieses Teleskopkrans 22 steht in seiner aus Fig. 1 ersichtlichen Ruhestellung senkrecht und ist durch anklappbare Verkleidungen 23 abgedeckt. Diese Abdeckungen 23 können aus schwenkbaren Schalen bestehen.

ln der aus Fig. 1 ersichtlichen ausgeschwenkten und ausgefahrenen Stellung der Schirmarme 8 stützt sich der Schiebering 5, an den in den Gelenken 26 die Anlenkschüsse 7 der Schirmarme abgelenkt sind, an einem oberhalb des Schieberings 5 an dem Mast 1 angeordneten Anschlag 25, der aus einem ringartigen Bund bestehen kann, ab. Der Schiebering 5 ist durch das Moment, das die ausgefahrenen teleskopierbaren Schüsse 9 bis 11 erzeugen, an dem Anschlag 25 gehalten, so daß die den Schiebering 5 verfahrenden Hydraulikzylinder 6 entlastet sind.

Zur Verschwenkung des Anlenkschußes 7 der Schirmarme 8 kann auch eine andere Kinematik gewählt werden, die beispielsweise aus Fig. 5 ersichtlich ist. Bei dem Ausführungsbeispiel nach Fig. 5 ist der Anlenkschuß 7 zwischen Lagerwangen 30 gelagert, die fest mit dem Mast 1 verbunden sind. lm mittleren Bereich des Anlenkschußes 7 sind in Gelenken 31 Lenker 32 angelenkt, deren anderen Enden in Gelenken 33 an einem Schiebering 34 angelenkt sind, der einen Abschnitt 35 des Masts einfaßt und durch mindestens zwei einander gegenüberliegende Hydraulikzylinder 36 zwischen seiner aus Fig. 5 ersichtlichen oberen Stellung und seiner nicht dargestellten unteren Stellung verschieblich ist, in der er sich auf einen nicht dargestellten Anschlag abstützt und die der ausgefahrenen Stellung der Teleskopschüsse entspricht.

Der aus Stahlguß bestehende Schiebering ist deutlicher aus den Fig. 6 und 7 ersichtlich. Der Schiebering 5 weist etwa radial auskragende Wangen 40 auf, zwischen denen die Anlenkschüsse 7 der Schirmarme 1 auf Bolzen 41 gelagert sind. Auf seiner Unterseite weist der Schiebering 5 Aufnahmen 42 auf, in die die Kolbenstangen 43 der Hydrozylinder 6 greifen und in denen diese festgelegt sind. An seiner inneren Wandung ist der Schiebering 5 mit Streifen 44 aus einem geeigneten Kunststoff, beispielsweise Polyamid, versehen, über die er sich an dem Mast abstützen kann, wenn es zu Berührungen kommen sollte.

Wie aus Fig. 8 ersichtlich ist, sind die den Schiebering 5 verfahrenden Hydraulikzylinder 6 in rinnenförmigen, axial verlaufenden Ausnehmungen 49 eines Abschnitts 1' des Masts 1 angeordnet. Um die Hydraulikzylinder 6 in die rinnenförmigen Ausnehmungen 49 durch einen Montagekran einbringen zu können, müssen die Zylinder 6' von einem Montagekran schräg hängend in die Ausnehmungen 49 eingebracht werden. Zu diesem Zweck weisen die Zylinder 6 an ihren oberen Rändern, aus denen die Kolbenstangen 43 austreten, T-förmig eine Stange 48 auf, die in zwei offene Lagerschalen 47 einhängbar ist, die sich an der Innenseite des oberen Randes der rinnenförmigen Ausnehmungen 49 befinden. Nach dem Einhängen der Stange 48 in die Lagerschalen 47 können die Zylinder 6 durch den Montagekran in der dargestellten Weise abgelassen werden, so daß sie in die rinnenförmige Ausnehmung 49 einschwenken. ln diesen werden die Zylinder 6 dann durch obere flanschförmige Kragen 45 befestigt, die mit den oberen Rändern der rinnenförmigen Ausnehmungen 49 der dargestellten Weise verschraubt werden. Diese Anordnung hat den Vorteil, daß nur die Kolbenstange 43 durch die Schubkräfte auf Knicken beansprucht ist.

Aus dem Anlenkschuß 7 jedes Schirmarms 8 sind die teleskopierbaren Schüsse 9 bis 11 grundsätzlich in der Weise ausschiebbar und einziehbar, wie es aus EP 0 661 234 B1 bekannt ist.

Mit dem Anlenkstück 51 des Anlenkschußes 7 ist in der aus Fig. 9 ersichtlichen Weise die Kolbenstange 52 des Teleskopierzylinders 50 verbunden. Mit dem inneren Kragenbereich des Teleskopierzylinders 50 sind die einzelnen auszuschiebenden und einzuziehenden Schüsse 11, 10, 9 kuppelbar. Sowohl in der ausgeschobenen als auch in der eingezogenen Stellung sind die einzelnen Schüsse mit einander verriegelt. Die Verriegelung wird immer erst zum Zwecke des Verschiebens gelöst.

Gegenüber der aus EP 0 661 234 B1 bekannten Lösung weist die Lösung nach Fig. 9 jedoch die Besonderheit auf, daß ein zweiter Teleskopierzylinder 53 mit seinem Kragenbereich in dem Gelenk 54 nur mit dem inneren Teleskopschuß 9 gekuppelt ist, wobei die Kolbenstange 55 dieses zweiten Teleskopierzylinders durch das Gelenk 56 mit dem Anlenkstück 51 des Anlenkschußes 7 verbunden ist. Dieser zweite Teleskopierzylinder 53 wird nur beim Ausschieben des inneren Teleskopschußes 9 mit Öl beaufschlagt, um die durch die Spannkräfte für die Membran und die zur Überwindung der Reibungskräfte erhöhten Kräfte aufzubringen.

Bei dem Ausführungsbeispiel nach Fig. 11 sind zwei Teleskopierzylinder 60, 61 vorgesehen. Die Kolbenstangen 62, 63 beider Teleskopierzylinder 60, 61 sind wiederum mit dem Anlenkstück des Anlenkschußes verbunden. Der innere Kragenbereich des Teleskopierzylinders 60 ist mit dem inneren austeleskopierbaren Schuß 9 verbunden. Bei dem Teleskopierzylinder 61 handelt es sich um einen zweistufigen Teleskopierzylinder, bei dem der den Kolben 64 enthaltende Zylinder 65 einen Kolben 66 trägt, der den Kolben für den äußeren Zylinder 67 bildet. Die inneren Kragenbereiche der Zylinder 65, 67 sind mit den inneren Enden der ausschiebbaren Schüsse 10, 11 verbunden. Sämtliche Zylinder, auch die Stufenzylinder, sind getrennt ansteuerbar, so daß die verschieblichen Schüsse 9 bis 11 nacheinander oder aber auch gemeinsam ausgefahren und eingezogen werden können.

An den Spitzen der äußeren teleskopierbaren Schüsse 11 sind Seilrollen 71 gelagert, über die Seile 70 laufen, die an ihren äußeren Enden etwa dreieckige Verteilerstücke 72 tragen, mit denen Gurte 73 verbunden sind, die an den Eckpunkten 74 (Fig. 2) der das Schirmdach bildenden Membran 75 zusammenlaufen. Zur Spannung des Verteilerstücks 72 trägt das Seil 70 an seinem inneren Ende eine Verstellspindel. Diese kann beispielsweise aus einer Schraube 76 bestehen, die eine Bohrung einer Konsole 77 durchsetzt und durch eine Mutter 78 spannbar ist.

Die das Schirmdach bildende Membran besteht aus einem durch Gurte verstärkten Teflon-Tuch. Die Membran wird in der aus Fig. 2 ersichtlichen Weise durch Ausfahren der acht teleskopierbaren Schirmarme 8 gespannt. Die Membran 75 ist durch Seile 80 mit den Anlenkschüssen und den äußeren Kragenbereichen der teleskopierbaren Schüsse verbunden.

Um ein geordnetes Raffen und Zusammenlegen der Membran ohne größeren Durchhang beim Einfahren der Teleskopschüsse zu ermöglichen, können die äußeren Randbereiche des Anlenkschußes und der teleskopierbaren Schüsse mit Seilrollen 81 versehen sein, über die Seile 82 laufen, deren einen Festpunkte 83 sich an den inneren Endbereichen der einteleskopierbaren Schüsse befinden. Die anderen Enden der Seile 82 haben ihre Festpunkte in der Weise auf der Membran 75, daß diese beim Einfahren der einteleskopierbaren Schüsse ordnungsgemäß gerafft und gefaltet wird.

Bei dem Ausführungsbeispiel nach den Fig. 16 bis 18 verlaufen Seile 90 von Festpunkten 91 an den Anlenkschüssen 7 über Seilrollen 92 an den äußeren Endbereichen der einteleskopierbaren Schüsse 9 bis 11 und zwischen dem Festpunkt 91 und den Seilrollen 92 an der Membran 75 befestigten Seilrollen 93. Das Seil 90 läuft in der aus Fig. 16 ersichtlichen Weise über die Seilrollen 92 und 93 zick-zack-förmig. Von der Seilrolle 92 läuft das Seil 90 über eine Seilrolle am Mast 1, wobei an das in den Mast eintauchende Ende des Seils 90 ein Gewicht angehängt ist, das das Seil 90 immer unter Spannung hält.

Die Seilrollen 92 und 93 sind in Lagerböcken 94 gelagert, die einerseits mit den Kragen der austeleskopierbaren Schüsse und andererseits in der Weise mit der Membran 75 verbunden sind, daß die Lagerböcke beim Einfahren der teleskopierbaren Schüsse in der aus Fig. 18 ersichtlichen Weise auf Block fahren, wobei jedoch die freie Drehbarkeit der Seilrollen nicht gestört wird.

Die Lagerböcke der membranseitigen Seilrollen 93 liegen ausgehend von dem Mast 1 auf Linien 97, die zwischen sich einen dreiecksförmigen Streifen 96 (Fig. 23) begrenzen. Beim Einfahren der teleskopierbaren Schüsse fahren die Seilrollen in der aus Fig. 16 ersichtlichen Weise der Reihe nach auf Block, wobei sich zwischen einander entsprechenden Seilrollen 30 auf der Membran obenliegende Faltlinien bilden, während die Membran beidseits dieser Faltlinien in der aus Fig. 17 ersichtlichen Weise schlaufenartig zusammengelegt wird. Beim Anklappen der Anlenkschüsse 7 an den Mast 1 werden auch die zwischen den auf Block gefahrenen Seilrollen liegenden Bereiche der Membran ordnungsgemäß gefaltet.

Der Faltvorgang ist aus den Fig. 19 bis 22 ersichtlich. Wie Fig. 20 zeigt, bilden sich beidseits der membranseitigen Seilrollen 93 bauchig durchhängende Bereiche 100.

Sobald die teleskopierbaren Schüsse vollständig eingefahren und die Anlenkschüsse an den Mast angeklappt sind, werden die oberen schalenförmigen Abdeckklappen 15 und die unteren Abdeckklappen 16 in der aus Fig. 21 ersichtlichen Weise angeklappt. lm geschlossenen Zustand der Abdeckklappen 15, 16 ergibt sich das aus Fig. 22 ersichtliche Bild.

Umgekehrt spannen die Seile 90 die Membran 75 in der aus Fig. 23 ersichtlichen Weise beim Ausfahren der teleskopierbaren Schüsse 9, 10, 11 der Schirmarme 8.

Aus Fig. 24 ist ein der Fig. 3 entsprechender Schnitt ersichtlich, der die Faltung der Membran 75 im angeklappten Zustand verdeutlicht.

Die oberen über Hydraulikzylinder verschwenkbaren Abdeckklappen 15 sind an ihren Rändern mit etwa dreiecksförmigen Membranen 110 verbunden, die nach dem Spannen der Membran 75 durch Hochschwenken der Deckklappen 15 in der aus den Fig. 2 und 19 ersichtlichen Weise gespannt werden. Auf diese Weise ergibt sich ein kleiner Schirm, der den mittleren nach unten hin eingezogenen Bereich der großen Membran 75 überdeckt. Dieser mittlere Schirm wirkt sich günstig auf die Strömungsverhältnisse in der Weise aus, daß die Druck- und Sogwirkung von auf die große Membran wirkenden Windströmungen gestört und dadurch auf den Mast wirkende Momente verringert werden.

Ein besonderes Problem ergibt sich dann, wenn der den Schirm tragende Mast innerhalb bestehender Gebäude errichtet und auf einem Fundament gegründet werden muß, das nur bis in eine geringe Tiefe in den Boden eingebracht werden darf. Bei dem Ausführungsbeispiel nach den Fig. 25 und 25 ist der Mast 1 über den Drehring 2 auf einem turmartigen Podest 3 gelagert, das auf dem Fundament 4 ruht. Um das Fundament 4 einbringen zu können, wird durch das im dargestellten Ausführungsbeispiel auf Säulen errichtete Gebäude eine Baugrube 120 niedergebracht, von der aus kreuzartig Baugruben 121, 122, 123, 124 ausgehoben werden. Von der Baugrube 120 aus werden sodann in die Baugruben 121 bis 124 Kästen, beispielsweise Stahlkästen 125 vorgeschoben und über Flansche miteinander verbunden. Weiterhin wird in die mittlere Baugrube 120 ein Stahlkasten 126 vor oder nach dem Einschieben der seitlichen Stahlkästen eingesetzt. Die Bereiche zwischen den vorgeschobenen Stahlkästen werden sodann ausgeschachtet, mit Bewehrungen versehen und mit Beton verfüllt. Die Bewehrungen werden mit den Stahlkästen tragend verbunden, um die Stützfläche und das Gewicht des Fundaments zu vergrößern. Auf das Fundament bzw. auf den mittleren Kasten 120 wird sodann das turmartige Podest 3 errichtet, auf dem sich über dem Drehring 2 der Mast 1 abstützt.

Die durch die Kästen geschaffenen Räume können später als Maschinenräume benutzt werden.

## Patentansprüche

1. Faltbarer Schirm zum Abdecken platzartiger Flächen und/oder zum Schutz von Menschenansammlungen, wie beispielsweise in Sportstätten, Theatern oder Verkehrsanlagen, bestehend aus einem zentralen Mast (1) mit an diesem in etwa gleichen Winkelabständen unmittelbar oder über einen Schiebering (5) angelenkten Schirmarmen (8), die durch Antriebe zwischen einer angeklappten und einer im wesentlichen radialen, sternförmigen Stellung verschwenkbar sind, die eine faltbare, ein Dach bildende Membran (75) tragen,
**dadurch gekennzeichnet,**
**daß** die Schirmarme (8) durch Anlenkschüsse (7) und jeweils mindestens einen aus jedem von diesen austeleskopierbaren Schuß (9,10,11) gebildet sind,
wobei Hydraulikzylinder (50,60) zum Ausschieben und Einziehen der austeleskopierbaren Schüsse (9,10,11) vorgesehen sind.

2. Schirm nach Anspruch 1, **dadurch gekennzeichnet, daß** die Anlenkschüsse (7) der teleskopierbaren Schirmarme (8) durch Gelenke (26) mit einem den Mast (1) einfassenden Schiebering (5) verbunden und im Abstand von den Gelenken (26) gelenkig mit den einen Enden von Lenkern (13) verbunden sind, deren anderen Enden oberhalb der Gelenke (26) an den Mast (1) angelenkt sind.

3. Schirm nach Anspruch 2, **dadurch gekennzeichnet, daß** der Schiebering (5) von mindestens zwei einander gegenüberliegenden Hydraulikzylindern (6) verschieblich ist.

4. Schirm nach einem der Ansprüche 1 bis 3, **dadurch gekennzeichnet, daß** der Mantel des Masts (1) mit rinnenförmigen, auf Mantellinien verlaufenden Ausnehmungen (49) versehen ist, in denen die den Schiebering (5) verfahrenden Hydraulikzylinder (6) liegen.

5. Schirm nach Anspruch 3 oder 4, **dadurch gekennzeichnet, daß** die Hydraulikzylinder (6) an den Austrittsenden der Kolbenstangen (43) und die Ausnehmungen (49) des Masts (1) an ihren radial innenliegenden Seiten mit kuppelbaren Gelenkteilen (47,48) versehen sind, die nach ihrer Kupplung das Einschwenken der Hydraulikzylinder in die Ausnehmungen ermöglichen.

6. Schirm nach einem der Ansprüche 3 bis 5, **dadurch gekennzeichnet, daß** die Hydraulikzylinder (6) über an den Austrittsseiten der Kolbenstangen (43) befindliche Kragen (45) oder Haltestücke mit Lagern an den oberen Randbereichen der Ausnehmungen (49) verbunden sind.

7. Schirm nach einem der Ansprüche 1 bis 6, **dadurch gekennzeichnet, daß** der Schiebering (5) in der ausgeschwenkten Stellung der teleskopierbaren Schirmarme (8) an einem Anschlag (25) des Masts (1) anliegt.

8. Schirm nach Anspruch 1, **dadurch gekennzeichnet, daß** die unmittelbar an dem Mast (1) angelenkten Anlenkschüsse (7) der teleskopierbaren Schirmarme (8) im Abstand von dem Mast (1) gelenkig mit Lenkern (32) verbunden sind, die gelenkig mit einem oberhalb der Anlenkungen der Arme (8) an dem Mast (1) an diesem verschieblich geführten Schiebering (34) verbunden sind.

9. Schirm nach Anspruch 8, **dadurch gekennzeichnet, daß** mindestens zwei einander gegenüberliegende Hydraulikzylinder (36) vorgesehen sind, durch welche der Schiebering (34) verschieblich ist.

10. Schirm nach Anspruch 8 oder 9, **dadurch gekennzeichnet, daß** sich der Schiebering (34) in der ausgeschwenkten Stellung der Schirmarme (8) auf einem Anschlag des Masts (1) abstützt.

11. Schirm nach einem der Ansprüche 1 bis 10, **dadurch gekennzeichnet, daß** aus jedem Anlenkschuß (7) jedes Schirmarms mindestens drei Schüsse (9,10,11) austeleskopierbar sind, die jeweils nach Lösen von Verriegelungen durch mindestens einen Hydraulikzylinder (50) ausschiebbar und einziehbar sind, dessen Kolbenstange (52) an dem inneren Ende des Anlenkschußes (7) angelenkt ist und dessen Bereich der Seite, aus dem die Kolbenstange (52) austritt, mit jedem inneren Endbereich derteleskopierbaren Schüsse (9,10,11) kuppelbar ist.

12. Schirm nach Anspruch 11, **dadurch gekennzeichnet, daß** mit dem inneren austeleskopierbaren Schuß (9) die Austrittsseite eines zweiten Hydraulikzylinders (53) verbunden ist, dessen Kolbenstange (55) an dem inneren Endbereich des Anlenkschußes (7) angelenkt ist.

13. Schirm nach einem der Ansprüche 1 bis 10, **dadurch gekennzeichnet, daß** aus jedem Anlenkschuß (7) jedes Schirmarms (8) mindestens drei Schüsse (9,10,11) austeleskopierbar sind, die jeweils nach Lösen von Verriegelungen durch Hydraulikzylinder (60, 61) ausschiebbar und einziehbar sind, daß der innere Teleskopschuß (9) an seinem inneren Ende mit der Austrittsseite eines ersten Hydraulikzylinders (60) kuppelbar und daß ein zweiter mehrere Zylinderstufen aufweisender Hydraulikzylinder (61) vorgesehen ist, der aus mindestens einem in einem äußeren Zylinder geführten, für diesen einen Kolben bildenden Zylinder besteht, wobei die einen Kolben bildenden Zylinderstufen und der äußere Zylinder mit ihren Randbereichen, aus den die Kolben bzw. die die Kolben bildenden Zylinder austreten, jeweils mit einem teleskopierbaren Schuß (9,10,11) kuppelbar sind, wobei die Kolbenstangen beider Zylinder an dem Anlenkstück des Anlenkschußes (7) angelenkt sind und jeder der Zylinder bzw. Zylinderstufen für sich getrennt ansteuerbar ist.

14. Schirm nach einem der Ansprüche 11 bis 13, **dadurch gekennzeichnet, daß** die Hydraulikzylinder (50,53,60,61) in der neutralen Faser der Seiten der teleskopierbaren Schüsse (9,10,11) kuppelbar sind.

15. Schirm nach einem der Ansprüche 1 bis 14, **dadurch gekennzeichnet, daß** zum geordneten Zusammenlegen beim Einfahren der Teleskopschüsse (9,10,11) die Membran (75) an Faltpunkten fest mit Seilen (70) verbunden ist, die über Seilrollen (71) an den Kragen oder Rändern der Schüsse (9,10,11) zu Festpunkten an den inneren Endbereichen der einfahrbaren Schüsse (9,10,11) verlaufen.

16. Schirm nach einem der Ansprüche 1 bis 14, **dadurch gekennzeichnet, daß** die Membran (75) und die Anlenkschüsse (7) sowie die aus diesen austeleskopierbaren Schüsse (9,10,11) mit in Lagerböcken gelagerten Seilrollen (81) versehen sind, über die unter Spannung stehende Seile (82) zum ordnungsgemäßen Raffen und Zusammenlegen der Membran beim Einfahren der Schüsse (9,10,11) und Anklappen der Anlenkschüsse (7) an den Mast (1) und umgekehrt zum geordneten Ausbreiten der Membran laufen.

17. Schirm nach Anspruch 16, **dadurch gekennzeichnet, daß** jeweils ein Seil von einem Festpunkt eines jeden Anlenkschußes (7) über Seilrollen (92) an den Endbereichen der aus diesem austeleskopierbaren Schüsse (9,10,11) und über an der Membran zwischen dem Festpunkt und diesen Seilrollen (92) gelagerten Seilrollen (93) zick-zack-förmig über eine Seilrolle am Ende des äußeren austeleskopierbaren Schußes (11) und eine Seilrolle am Mast (1) zu einer Spannvorrichtung läuft.

18. Schirm nach Anspruch 17, **dadurch gekennzeichnet, daß** die Spannvorrichtung aus einem an dem Seil in dem Mast (1) hängenden Gewicht oder aus einer hydraulischen oder elektrischen Winde besteht.

19. Schirm nach einem der Ansprüche 16 bis 18, **dadurch gekennzeichnet, daß** die Lagerböcke beim Einfahren der austeleskopierbaren Schüsse (9,10,11) derart auf Block fahren, daß die Seile weiterhin über die Seilrollen laufen.

20. Schirm nach einem der Ansprüche 1 bis 19, **dadurch gekennzeichnet, daß** die Membran durch Seile an die Anlenkschüsse (7) und austeleskopierbaren Schüsse (9,10,11) angehängt ist.

21. Schirm nach einem der vorhergehenden Ansprüche, **dadurch gekennzeichnet, daß** der den Mast (1) einfassende kreisförmige Rand der Membran mit Einrichtungen zum Spannen des Randes gegenüber dem Mast (1) versehen ist.

22. Schirm nach Anspruch 21, **dadurch gekennzeichnet, daß** die Spanneinrichtung aus einem mit dem Rand der Membran verbundenen Ring besteht, der in axialer Richtung verschieblich und mit dem Mast (1) verriegelbar ist.

23. Schirm nach einem der vorhergehenden Ansprüche, **dadurch gekennzeichnet, daß** an dem Mast (1) oberhalb der Lenker Klappen (15) angelenkt sind, die zur Abdeckung der zusammengerafften und an den Mast (1) angelegten Membran (75) an den Mast (1) anklappbar sind.

24. Schirm nach einem der vorhergehenden Ansprüche, **dadurch gekennzeichnet, daß** an den Mast (1) unterhalb der teleskopierbaren Schirmarme (8) Klappen (16) angelenkt sind, die von unten her an die zusammengeraffte Membran (75) anklappbar sind.

25. Schirm nach Anspruch 23 oder 24, **dadurch gekennzeichnet, daß** Hydraulikzylinder (19,21) vorgesehen sind, durch welche die Klappen (15,16) verschwenkbar sind.

26. Schirm nach einem der Ansprüche 23 bis 25, **dadurch gekennzeichnet, daß** zumindest einige Klappen (15,16) an ihren Rändern mit Zinken zum Erfassen der zusammengerafften Membran versehen sind.

27. Schirm nach Anspruch 23, **dadurch gekennzeichnet, daß** an den Rändern der Klappen (15) faltbare Membrane (110) befestigt sind, die im aufgeklappten und gespannten Zustand der Schirmmembran durch Hochschwenken der Klappen gespannt werden und einen den inneren Bereich der Hauptmembran (75) abdeckenden zweiten Schirm bilden.

28. Schirm nach einem der vorhergehenden Ansprüche, **dadurch gekennzeichnet, daß** die Mastspitze mit einer drehbaren Plattform (24) versehen ist, auf der ein Kran mit schwenkbarem Ausleger, z.B. ein Teleskopkran, angeordnet ist.

29. Schirm nach Anspruch 28, **dadurch gekennzeichnet, daß** zur Abdeckung des Krans der Mast (1) mit schwenkbaren Schalen (23) versehen ist.

30. Schirm nach Anspruch 23, **dadurch gekennzeichnet, daß** die Klappen (15) und deren Schwenkzylinder (19) an einem Ring (18) angelenkt sind, der drehbar an dem Mast (1) gelagert und mit einem Schwenkantrieb versehen ist.

31. Schirm nach Anspruch 30, **dadurch gekennzeichnet, daß** der Schwenkantrieb aus einem Hydrozylinder besteht.

32. Schirm nach einem der vorhergehenden Ansprüche, **dadurch gekennzeichnet, daß** der Mast (1) auf einem Drehkranz (2) abgestützt ist.

33. Schirm nach Anspruch 30 oder 32, **dadurch gekennzeichnet, daß** der Mast (1) und/oder der Drehkranz (2) auf einem Sockel (3) abgestützt ist, der auf einem Fundament (4) ruht.

34. Schirm nach Anspruch 33, **dadurch gekennzeichnet, daß** das Fundament (4) aus in eine zentrale Baugrube (120) eingesetzten Kasten (126) besteht, von der oder dem aus Kästen (125) in sternförmig angrenzende rinnenförmige Baugruben (121,122,123,124) vorgeschoben sind, und daß die ausgeschachteten Räume zwischen den vorgeschobenen Kästen (125) mit an die Stahlkästen tragend angeschlossenen Bewehrungen versehen und mit Beton verfüllt sind.

## Claims

1. Foldable umbrella for surface-area coverage and/or for protecting gatherings of people, for example in sporting venues, theatres or transport facilities, comprising a central mast (1) with umbrella arms (8) which are articulated on the latter at approximately equal angular spacings, directly or via a sliding ring (5), can be pivoted by drives between a swung-in position and an essentially radial, star-form position and bear a foldable, canopy-forming membrane (75), **characterized in that** the umbrella arms (8) are formed by articulation portions (7) and in each case at least one portion (9, 10, 11) which can be telescoped out of each of these articulation portions, hydraulic cylinders (50, 60) being provided in order to push out and retract the telescopic portions (9, 10, 11).

2. Umbrella according to Claim 1, **characterized in that** the articulation portions (7) of the telescopic umbrella arms (8) are connected by joints (26) to a sliding ring (5) enclosing the mast (1) and, at a distance from the joints (26), are connected in an articulated manner to the one ends of links (13), of which the other ends are articulated on the mast (1) above the joints (26).

3. Umbrella according to Claim 2, **characterized in that** the sliding ring (5) can be displaced by at least two hydraulic cylinders (6) located opposite one another.

4. Umbrella according to one of Claims 1 to 3, **characterized in that** the lateral surface of the mast (1) is provided with channel-like recesses (49) which run along lateral-surface lines and in which are located the hydraulic cylinders (6) which displace the sliding ring (5).

5. Umbrella according to Claim 3 or 4, **characterized in that** the hydraulic cylinders (6) are provided, at the outlet ends of the piston rods (43), and the recesses (49) of the mast (1) are provided, on their radially inner sides, with couplable joint parts (47, 48) which, following coupling, allow the hydraulic cylinders to be pivoted into the recesses.

6. Umbrella according to one of Claims 3 to 5, **characterized in that** the hydraulic cylinders (6) are connected, via retaining components or collars (45) located on the outlet sides of the piston rods (43), to bearings on the top peripheral regions of the recesses (49).

7. Umbrella according to one of Claims 1 to 6, **characterized in that**, in the pivoted-out position of the telescopic umbrella arms (8), the sliding ring (5) butts against a stop (25) of the mast (1).

8. Umbrella according to Claim 1, **characterized in that** the articulation portions (7) of the telescopic umbrella arms (8), these portions being articulated directly on the mast (1), are connected in an articulated manner, at a distance from the mast (1), to links (32) which are connected in an articulated manner to a sliding ring (34) which is guided in a displaceable manner on the mast (1), above the articulations of the arms (8).

9. Umbrella according to Claim 8, **characterized by** the provision of at least two hydraulic cylinders (36) which are located opposite one another and by means of which the sliding ring (34) can be displaced.

10. Umbrella according to Claim 8 or 9, **characterized in that**, in the pivoted-out position of the umbrella arms (8), the sliding ring (34) is supported on a stop of the mast (1).

11. Umbrella according to one of Claims 1 to 10, **characterized in that** at least three portions (9, 10, 11) can be telescoped out of each articulation portion (7) of each umbrella arm and, following the release of locking means, these at least three portions can be pushed out and retracted in each case by at least one hydraulic cylinder (50), of which the piston rod (52) is articulated at the inner end of the articulation portion (7) and of which the region of the side from which the piston rod (52) passes out can be coupled to each inner end region of the telescopic portions (9, 10, 11).

12. Umbrella according to Claim 11, **characterized in that** connected to the inner telescopic portion (9) is the outlet side of a second hydraulic cylinder (53), of which the piston rod (55) is articulated at the inner end region of the articulation portion (7).

13. Umbrella according to one of Claims 1 to 10, **characterized in that** at least three portions (9, 10, 11) can be telescoped out of each articulation portion (7) of each umbrella arm (8) and, following the release of locking means, these at least three portions can be pushed out and retracted in each case by hydraulic cylinders (60, 61), **in that** the inner telescopic portion (9) can be coupled, at its inner end, to the outlet side of a first hydraulic cylinder (60), and **in that** a second hydraulic cylinder (61) is provided, this cylinder having a plurality of cylinder steps and comprising at least one cylinder which is guided in an outer cylinder and forms a piston for the latter, wherein the piston-forming cylinder steps and the outer cylinder can be coupled to a telescopic portion (9, 10, 11) in each case by way of their peripheral regions from which the pistons or the piston-forming cylinders pass out, and wherein the piston rods of the two cylinders are articulated on the articulation component of the articulation portion (7) and each of the cylinders or cylinder steps can be activated separately.

14. Umbrella according to one of Claims 11 to 13, **characterized in that** the hydraulic cylinders (50, 53, 60, 61) can be coupled along the neutral axis of the sides of the telescopic portions (9, 10, 11).

15. Umbrella according to one of Claims 1 to 14, **characterized in that**, for the purpose of being collapsed in ordered fashion when the telescopic portions (9, 10, 11) are retracted, the membrane (75) is fixed, at folding points, to cables (70) which run, over cable pulleys (71) on the collars or peripheries of the portions (9, 10, 11), to fixed points at the inner end regions of the retractable portions (9, 10, 11).

16. Umbrella according to one of Claims 1 to 14, **characterized in that** the membrane (75) and the articulation portions (7), and also the portions (9, 10, 11) that can be telescoped out of the latter, are provided with cable pulleys (81) which are mounted in bearing blocks and over which tensioned cables (82) run for the purpose of gathering and collapsing the membrane in ordered fashion when the portions (9, 10, 11) are retracted, and the articulation portions (7) are swung into the mast (1), and conversely for spreading out the membrane in ordered fashion.

17. Umbrella according to Claim 16, **characterized in that** a respective cable runs in zigzag form from a fixed point of each articulation portion (7) to a tensioning arrangement over cable pulleys (92) at the end regions of the portions (9, 10, 11) which can be telescoped out of this articulation portion, and further over cable pulleys (93) mounted on the membrane between the fixed point and the first cable pulleys (92), via a cable pulley at the end of the outer telescopic portion (11) and a cable pulley on the mast (1).

18. Umbrella according to Claim 17, **characterized in that** the tensioning arrangement comprises a hydraulic or electric winch or a weight hanging on the cable in the mast (1).

19. Umbrella according to one of Claims 16 to 18, **characterized in that**, when the telescopic portions (9, 10, 11) are retracted, the bearing blocks move up against one another such that the cables continue to run over the cable pulleys.

20. Umbrella according to one of Claims 1 to 19, **characterized in that** the membrane is suspended by cables on the articulation portions (7) and telescopic portions (9, 10, 11).

21. Umbrella according to one of the preceding claims, **characterized in that** the circular membrane periphery which encloses the mast (1) is provided with devices for tensioning the periphery in relation to the mast (1).

22. Umbrella according to Claim 21, **characterized in that** the tensioning device comprises a ring which is connected to the periphery of the membrane, can be displaced in the axial direction and can be locked to the mast (1).

23. Umbrella according to one of the preceding claims, **characterized in that** flaps (15) are articulated on the mast (1), above the links, and can be swung onto the mast (1) in order to cover the gathered-together membrane (75) positioned on the mast (1).

24. Umbrella according to one of the preceding claims, **characterized in that** flaps (16) are articulated on the mast (1), beneath the telescopic umbrella arms (8) and can be swung onto the gathered-together membrane (75) from beneath.

25. Umbrella according to Claim 23 or 24, **characterized by** the provision of hydraulic cylinders (19, 21) by means of which the flaps (15, 16) can be pivoted.

26. Umbrella according to one of Claims 23 to 25, **characterized in that** at least some flaps (15, 16) are provided along their peripheries with tines for gripping the gathered-together membrane.

27. Umbrella according to Claim 23, **characterized in that** fastened on the peripheries of the flaps (15) are foldable membranes (110) which, in the swung-open and tensioned state of the umbrella membrane, are tensioned by virtue of the flaps being pivoted up and form a second umbrella covering the inner region of the main membrane (75).

28. Umbrella according to one of the preceding claims, **characterized in that** the tip of the mast is provided with a rotatable platform (24) on which is arranged a crane with a pivotable jib, e.g. a telescopic crane.

29. Umbrella according to Claim 28, **characterized in that**, for the purpose of covering the crane, the mast (1) is provided with pivotable shells (23).

30. Umbrella according to Claim 23, **characterized in that** the flaps (15) and the pivoting cylinders (19) thereof are articulated on a ring (18) which is mounted in a rotatable manner on the mast (1) and is provided with a pivoting drive.

31. Umbrella according to Claim 30, **characterized in that** the pivoting drive comprises a hydraulic cylinder.

32. Umbrella according to one of the preceding claims, **characterized in that** the mast (1) is supported on a slewing ring (2).

33. Umbrella according to Claim 30 or 32, **characterized in that** the mast (1) and/or the slewing ring (2) are/is supported on a base (3) which rests on a foundation (4).

34. Umbrella according to Claim 33, **characterized in that** the foundation (4) comprises boxes (126) which are inserted into a central trench (120), from which boxes (125) are advanced into channel-like trenches (121, 122, 123, 124) which stand adjacent in star form, and **in that** the excavated spaces between the advanced boxes (125) are provided with reinforcements, connected for load-bearing action to the steel boxes, and are filled with concrete.

## Revendications

1. Couverture pliable pour le recouvrement de larges surfaces et/ou pour la protection d'accumulations de personnes, comme par exemple dans des installations sportives, des théâtres ou des installations de transport, comprenant un mât (1) central avec des bras de couverture (8) articulés à des distances angulaires à peu près identiques directement ou par une bague coulissante (5), qui peuvent basculer par des entraînements entre une position repliée et une position en forme d'étoile et sensiblement radiale, qui portent une membrane (75) pliable et formant le toit,
**caractérisée en ce que**
les bras de couverture (8) sont formés par des éléments d'articulation (7) et à chaque au moins un élément (9, 10, 11) pouvant sortir de façon télescopique de chacun de ces éléments, des vérins hydrauliques (50, 60) étant prévus pour la sortie et la rentrée des éléments (9, 10, 11) pouvant télescoper vers l'extérieur. '

2. Couverture selon la revendication 1, **caractérisée en ce que** les éléments d'articulation (7) des bras de couverture (8) télescopiques sont reliés par des articulations (26) à une bague coulissante (5) enfermant le mât (1) et sont reliés à distance des articulations (26) de façon articulée à des extrémités de bras oscillants (13), dont les autres extrémités sont articulées au-dessus des articulations (26) sur le mât (1).

3. Couverture selon la revendication 2, **caractérisée en ce que** la bague coulissante (5) peut être déplacée par au moins deux vérins hydrauliques (6) se faisant face.

4. Couverture selon l'une quelconque des revendications 1 à 3, **caractérisée en ce que** l'enveloppe du mât (1) est dotée d'évidements (49) en forme de goulottes, agencés sur des lignes d'enveloppe, dans lesquelles sont disposés les vérins hydrauliques (8) déplaçant la bague coulissante (5).

5. Couverture selon la revendication 3 ou 4, **caractérisée en ce que** les vérins hydrauliques (6) sont dotés sur les extrémités de sortie des tiges de piston (43) et les évidements (49) du mât (1) sur leurs côtés radialement intérieurs de parties d'articulation (47, 48) pouvant être couplées, lesquelles permettent après leur accouplement le basculement vers l'intérieur des vérins hydrauliques dans les évidements.

6. Couverture selon l'une quelconque des revendications 3 à 5, **caractérisée en ce que** les vérins hydrauliques (6) sont reliés au moyen de collerettes (45) ou de pièces de retenue se trouvant sur le côté de sortie des tiges de piston (43) à des paliers sur les zones périphériques supérieures des évidements (49).

7. Couverture selon l'une quelconque des revendications 1 à 6, **caractérisée en ce que** la bague coulissante (5) s'appuie sur une butée (25) du mât (1) lorsque les bras de couverture (8) télescopiques sont dans la position basculée vers l'extérieur.

8. Couverture selon la revendication 1, **caractérisée en ce que** les éléments d'articulation (7), articulés directement sur le mât (1) des bras de couverture (8) télescopiques sont reliés à distance du mât (1) de façon articulée à des bras oscillants (32), qui sont reliés de façon articulée à une bague coulissante (34) guidée au-dessus des articulations des bras (8) sur le mât (1) de façon coulissante sur celui-ci.

9. Couverture selon la revendication 8, **caractérisée en ce qu'**au moins deux vérins hydrauliques (36) se faisant face sont prévus, par lesquels la bague coulissante (34) peut être déplacée.

10. Couverture selon la revendication 8 ou 9, **caractérisée en ce que** la bague coulissante (34) s'appuie sur une butée du mât (1) dans la position basculée vers l'extérieur des bras de couverture (8).

11. Couverture selon l'une quelconque des revendications 1 à 10, **caractérisée en ce qu'**au moins trois éléments (9, 10, 11) peuvent télescoper vers l'extérieur à partir de chaque élément d'articulation (7) de chaque bras de couverture, lesquels éléments peuvent être sortis et rentrés à chaque fois après le détachement de verrouillages par au moins un vérin hydraulique (50), dont la tige de piston (52) est articulée sur l'extrémité intérieure de l'élément d'articulation (7) et dont la zone du côté, de laquelle sort la tige de piston (52) peut être couplée avec chaque zone d'extrémité intérieure des éléments (9, 10, 11) télescopiques.

12. Couverture selon la revendication 11, **caractérisée en ce que** le côté de sortie d'un second vérin hydraulique (53), dont la tige de piston (55) est articulée sur la zone d'extrémité intérieure de l'élément d'articulation (7), est relié à l'élément (9) intérieur pouvant télescoper vers l'extérieur.

13. Couverture selon l'une quelconque des revendications 1 à 10, **caractérisée en ce qu'**à partir de chaque élément d'articulation (7) de chaque bras de couverture (8), au moins trois éléments (9, 10, 11) peuvent télescoper ver l'extérieur, lesquels peuvent être sortis et rentrés respectivement après le détachement de verrouillages par des vérins hydrauliques (60, 61), de sorte que l'élément télescopique (9) intérieur peut être couplé sur son extrémité intérieure au côté sortie d'un premier vérin hydraulique (60) et **en ce qu'**un second vérin hydraulique (61) présentant plusieurs niveaux de cylindre est prévu, lequel est constitué d'au moins un cylindre guidé dans un cylindre extérieur et formant un piston pour celui-ci, les niveaux de cylindre formant un piston et le cylindre extérieur avec leurs zones périphériques, desquelles sortent les pistons où les cylindres formant les pistons, pouvant être couplés chacun avec un élément (9, 10, 11) télescopique, les tiges de piston des deux cylindres étant articulées sur la tige d'articulation de l'élément d'articulation (7) et chacun des cylindres ou des niveaux de cylindre pouvant être activé séparément.

14. Couverture selon l'une quelconque des revendications 11 à 13, **caractérisée en ce que** les vérins hydrauliques (50, 53, 60, 61) peuvent être couplés dans la fibre neutre des côtés des éléments (9, 10, 11) télescopiques.

15. Couverture selon l'une quelconque des revendications 1 à 14, **caractérisée en ce que**, pour le pliage correct lors de la rentrée des éléments (9, 10, 11) télescopiques, la membrane (75) est reliée en des points de pliage de façon fixe à des câbles (70) qui passent au-dessus de poulies (71) sur les collerettes ou les bords des éléments (9, 10, 11) en des points fixes sur les zones d'extrémité intérieures des éléments (9, 10, 11) pouvant être rentrés.

16. Couverture selon l'une quelconque des revendications 1 à 14, **caractérisée en ce que** la membrane (75) et les éléments d'articulation (7) ainsi que les éléments (9, 10, 11) pouvant sortir de ces éléments de façon télescopique sont dotés de poulies (81) logées dans des supports de palier, sur lesquelles les câbles (82) sous tension passent pour le repliage et le rassemblement correct de la membrane lors de la rentrée des éléments (9, 10, 11) et du rabattement des éléments d'articulation (7) sur le mât (1) et inversement pour le déploiement correct de la membrane.

17. Couverture selon la revendication 16, **caractérisée en ce qu'**à chaque fois un câble part d'un point fixe de chaque élément d'articulation (7) passe au-dessus de poulies (92) sur les zones d'extrémité des éléments (9, 10, 11) pouvant sortir de cet élément de façon télescopique et au-dessus de poulies (93) logées sur la membrane entre le point fixe et ces poulies (92) en forme de zigzag au-dessus d'une poulie sur l'extrémité de l'élément (11) extérieur pouvant télescoper vers l'extérieur et d'une poulie sur le mât (1) pour aller vers un dispositif de serrage.

18. Couverture selon la revendication 17, **caractérisée en ce que** le dispositif de serrage se compose d'un poids suspendu sur le câble dans le mât (1) ou d'un treuil hydraulique ou électrique.

19. Couverture selon l'une quelconque des revendications 16 à 18, **caractérisée en ce que** les supports de palier se déplacent vers un bloc lors de la rentrée des éléments (9, 10, 11) pouvant télescoper vers l'extérieur de telle sorte que les câbles passent également sur les poulies.

20. Couverture selon l'une quelconque des revendications 1 à 19, **caractérisée en ce que** la membrane est accrochée par des câbles sur les éléments d'articulation (7) et les éléments (9, 10, 11) pouvant télescoper vers l'extérieur.

21. Couverture selon l'une quelconque des revendications précédentes, **caractérisé en ce que** le bord circulaire, enfermant le mât (1), de la membrane est dotée de dispositifs pour le serrage du bord par rapport au mât (1) .

22. Couverture selon la revendication 21, **caractérisé en ce que** le dispositif de tension est constitué d'une bague reliée au bord de la membrane, qui peut coulisser dans la direction axiale et peut être verrouillée avec le mât (1).

23. Couverture selon l'une quelconque des revendications précédentes, **caractérisé en ce que** sur le mât (1) sont articulés au-dessus des bras oscillants des clapets (15) qui peuvent être rabattus sur le mât (1) pour le recouvrement de la membrane (75) repliée et appliquée sur le mât (1).

24. Couverture selon l'une quelconque des revendications précédentes, **caractérisé en ce que** sur le mât (1) sont articulés au-dessous des bras de couverture (8) télescopiques des clapets (16) qui peuvent être rabattus par en bas sur la membrane (75) repliée.

25. Couverture selon la revendication 23 ou 24, **caractérisé en ce que** des vérins hydrauliques (19, 21) sont prévus, par lesquels les clapets (15, 16) peuvent basculer.

26. Couverture selon l'une quelconque des revendications 23 à 25, **caractérisé en ce qu'**au moins quelques clapets (15, 16) sont dotés sur leurs bords de dents pour la saisie de la membrane repliée.

27. Couverture selon la revendication 23, **caractérisé en ce que** sur les bords des clapets (15) sont fixées des membranes (110) pliables, qui sont tendues par le basculement vers le haut des clapets lorsque la membrane de couverture est repliée et tendue et qui forment une seconde couverture recouvrant la zone intérieure de la membrane principale (75).

28. Couverture selon l'une quelconque des revendications précédentes, **caractérisé en ce que** le sommet du mât est doté d'une plate-forme (24) rotative sur laquelle est disposée une grue avec une flèche basculante, par exemple une grue télescopique.

29. Couverture selon la revendication 28, **caractérisé en ce que** le mât (1) est doté de coques (23) basculantes pour le recouvrement de la grue.

30. Couverture selon la revendication 23, **caractérisé en ce que** les clapets (15) et leurs vérins de pivotement (19) sont articulés sur une bague (18) qui est logée de façon rotative sur le mât (1) et dotée d'une commande de basculement.

31. Couverture selon la revendication 30, **caractérisé en ce que** la commande de basculement est constituée d'un vérin hydraulique.

32. Couverture selon l'une quelconque des revendications précédentes, **caractérisé en ce que** le mât (1) est soutenu sur une couronne d'orientation (2).

33. Couverture selon la revendication 30 ou 32, **caractérisé en ce que** le mât (1) et/ou la couronne d'orientation (2) est soutenue sur un socle (3) qui repose sur une fondation (4).

34. Couverture selon la revendication 23, **caractérisé en ce que** la fondation (4) est constituée d'un caisson (126) inséré dans une excavation (120) centrale, à partir de laquelle ou duquel des caissons (125) sont avancés dans des excavations (121, 122, 123, 124) en forme de goulotte et contiguës en forme d'étoile et **en ce que** les espaces excavés entre les caissons (125) avancés sont dotés d'armatures raccordées de façon portante aux caissons d'acier et sont remplis avec du béton.
